# EUROPÄISCHE PATENTSCHRIFT

(11) **EP 2 713 797 B1**
(45) Veröffentlichungstag und Bekanntmachung des Hinweises auf die Patenterteilung: **06.04.2016**
(21) Anmeldenummer: 12727212.8
(22) Anmeldetag: 10.05.2012
(51) Int. Cl.: A44B 11/26, F41H 1/02, A44B 11/25, E05B 65/52, A45C 13/00

(54) **SCHNALLENANORDNUNG**
BUCKLE ASSEMBLY
ENSEMBLE BOUCLE

(30) Priorität: 31.05.2011 AT 8002011
(43) Veröffentlichungstag der Anmeldung: 09.04.2014
(73) Patentinhaber: National Molding LLC, Miami Lakes FL 33014 (US)
(72) Erfinder: HÖRTNAGL, Andreas, 6166 Fulpmes (AT)
(74) Vertreter: Fechner, Thomas
(86) Internationale Anmeldenummer: PCT/AT2012/000130
(87) Internationale Veröffentlichungsnummer: WO 2012/162711

(56) Entgegenhaltungen:
- EP-A2- 2 316 295
- DE-A1-102007 058 124
- US-A1- 2009 100 652
- US-A1- 2011 107 565

## Beschreibung

Die vorliegende Erfindung betrifft eine Schnallenanordnung gemäß des Oberbegriffs des Patentanspruchs 1.

Eine solche Schnalle ist in der US 2011/0107565 A1 offenbart.

Schnallenanordnungen können z. B. dann eingesetzt werden, wenn es darum geht, dass eine Person am Körper Lasten tragen muss, von denen sie sich in einer Notfallsituation oder dergleichen schnell trennen können muss. Die Schnallenanordrung kann z. B. in ein Gurtsystem eines Rucksacks oder dergleichen integriert sein. Durch Öffnen der Schnalle oder der Schnallen kann sich die Person in einer Notfallsituation oder dergleichen rasch vom Rucksack oder einer sonstigen an ihr mittels der Anordnung befestigten Last befreien.

In den genannten Einsatzbereichen müssen die Schnallen einerseits einfach und mit möglichst wenig Kraftaufwand bedienbar sein, um die Schnallenbauteile voneinander trennen zu können. Andererseits sollen die Schnallen, wenn sie sich in der Verbindungsstellung und der oder die Riegel sich in seiner bzw. ihrer Verriegelungsstellung befinden, aber auch große Zugbelastungen aushalten, ohne versehentlich geöffnet zu werden. Ein ungewolltes bzw. versehentliches oder Überlast- bedingtes Öffnen der Verbindung zwischen den Schnallenbauteilen ist in den oben genannten Anwendungsbereichen meist unbedingt zu vermeiden.

Aufgabe ist es, eine gattungsgemäße Schnallenanordnung zu verbessern.

Dies wird erfindungsgemäß mit einer Schnallenanorcanung gemäß Patentanspruch 1 erreicht.

Eine Grundidee der vorliegenden Erfindung ist es somit, zusätzlich zum zumindest einen Riegel des ersten Schnallenbauteils zumindest einen Gegenriegel am zweiten Schnallenbauteil vorzusehen, wodurch erreicht wird, dass in der Verriegelungsstellung des Riegels und des Gegenriegels die beiden Schnallenbauteile besonders fest miteinander verbunden sind, also hohe Zugkräfte aufnehmen können. Weiters ist dadurch auch die Betriebssicherheit erhöht, da zum Trennen der Schnallenbauteile voneinander sowohl der Riegel als auch der Gegenriegel in die jeweilige Entriegelungsstellung bewegt werden müssen. Ein versehentliches Lösen der beiden Schnallenbauteile voneinander wird dadurch sehr unwahrscheinlich bzw. ganz verhindert. Vorzugsweise durch eine Verbindung des Auslösetriggers mit dem Gegenriegel über eine Übertragungsleitung ist der Gegenrieget vom Auslösetrigger aus, und damit von einem entfernten Ort aus, in seine Entriegelungsstellung bewegbar.

Grundsätzlich ist es denkbar, dass das erste Schnallenbauteil ebenfalls eine Verriegelungsfläche aufweist, welche in der Verriegelungsstellung des Gegenriegels von diesem hintergriffen wird. Besonders bevorzugte Ausgestaltungsformen der Erfindung sehen vor, dass der Gegenriegel zumindest eine Stützfläche aufweist und in seiner Verriegelungsstellung mit seiner Stützfläche den oder zumindest einen der Riegel in dessen Verriegelungsstellung arretiert. Mit anderen Worten ist bei diesen Ausgestaltungsformen somit vorgesehen, dass die Stützfläche des Gegehriegels den Riegel, wenn sowohl Riegel als auch Gegenriegel sich in der jeweiligen Verriegelungsstellung befinden, so abstützt, dass der Riegel nicht mehr in seine Entriegelungsstellung bewegt werden kann, solange sich der Gegenriegel in seiner Verriegelungsstellung befindet. In diesen Ausgestaltungsformen muss dann somit der Gegenriegel zuerst oder zumindest gleichzeitig mit dem Riegel von seiner Verriegelungsstellung in seine Entriegelungsstellung gebracht werden, damit der Riegel in seine Entriegelungsstellung bewegt werden kann. Nur wenn Riegel und Gegenriegel beide entsprechend betätigt werden, können die Schnallenbauteile voneinander getrennt werden.

Der Vollständigkeit halber wird darauf hingewiesen, dass auch wenn in den Ansprüchen vom Riegel und vom Gegenriegel stellenweise nur im Singular die Rede ist, verschiedenste Ausgestaltungsformen denkbar sind. Das erste Schnallenbauteil kann einen aber auch mehrere, wie z. B. zwei, vier oder sechs Riegel der geschilderten Art aufweisen. Das Gleiche gilt auch für das zweite Schnallenbauteil. Auch dieses kann einen, aber auch zwei oder mehr Gegenriegel aufweisen, welche in der geschilderten Art und Weise funktionieren bzw. mit einem Riegel oder mehreren Riegeln des ersten Schnallenbauteils zusammenwirken.

Unter der Verbindungsstellung der Schnallenbauteile wird die Stellung verstanden, in der die Schnallenbauteile so weit aneinander und/oder ineinandergreifend in Kontakt miteinander gebracht worden sind, dass der Riegel in seine Verriegelungsstellung gebracht werden kann oder diese, wenn er nicht, insbesondere durch Kräfte von außen, davon abgehalten wird, automatisch einnimmt. Die Tatsache, dass die Schnallenbauteile sich in dieser Verbindungsstellung befinden, sagt aber noch nichts über die tatsächliche Stellung des Riegels und/oder des Gegenriegels aus. Beide können in entsprechenden Ausführungsbeispielen sich in der Verbindungsstellung der Schnallenbauteile sowohl in ihrer Verriegelungsstellung als auch in ihrer Entriegelungsstellung befinden. Günstigerweise ist jedoch vorgesehen, dass der Riegel und/oder der Gegenriegel vorgespannt ist bzw. sind und in der Verbindungsstellung der Schnallenbauteile automatisch die, vorzugsweise jeweilige, Verriegelungsstellung einnimmt bzw. einnehmen, sofern er bzw. sie nicht, insbesondere durch von außen wirkende Kräfte, daran gehindert wird bzw. werden.

Die Verriegelungsstellung des Riegels ist die Stellung, in der dieser die ihm zugeordnete Verriegelungsfläche des zweiten Schnallenbauteils hintergreift. Die Entriegelungsstellung des Riegels ist diejenige Stellung, in der der Riegel die Verriegelungsfläche des zweiten Schnallenbauteils freigibt. Damit die Schnallenbauteile voneinander getrennt werden können, muss sich der Riegel bzw. müssen sich alle Riegel des ersten Schnallenbauteils somit in der Entriegelungsstellung befinden. Die Verriegelungsstellung des Gegenriegels ist diejenige Stellung, in der der Gegenriegel den Riegel in dessen Verriegelungsstellung arretiert oder eine entsprechende Verriegelungsfläche des ersten Schnallenbauteils hintergreift. Die Entriegelungsstellung des Gegenriegels ist jeweils die Stellung, in der er die genannten Bauteile freigibt. Das Hintergreifen des jeweiligen Schnallenbauteils mit Riegel und/oder Gegenriegel wie auch das Arretieren des Riegels in dessen Verriegelungsstellung mittels der Stützfläche des Gegenriegels erfolgt günstigerweise über einen entsprechenden Formschluss. Der Begriff des Hintergreifens ist in seiner allgemeinsten Fassung auch im Sinne von fixieren bzw. befestigen zu verstehen.

In der Regel sind die Schnallenbauteile so ausgebildet, dass eines der Schnallenbauteile einen männlichen, nach außen vorstehenden Fortsatz aufweist, mit dem es in eine entsprechende Ausnehmung des anderen Schnallenbauteils in der Verbindungsstellung der beiden Schnallenbauteile eingreift bzw. eingeführt ist. In diesem Sinne ist es üblich, von einem männlichen und einem weiblichen Schnallenbauteil zu sprechen. Es sind bei der Erfindung aber auch Mischformen denkbar, bei der beide Schnallenbauteile entsprechende Vorsprünge und Ausnehmungen aufweisen, mit denen sie dann jeweils in der Verbindungsstellung ineinander greifen.

In bevorzugten Ausgestaltungsformen ist vorgesehen, dass das erste Schnallenbauteil zumindest ein elastisches Rückstellelement aufweist, welches den Riegel in Richtung seiner Verriegelungsstellung vorspannt. Das Gleiche gilt günstigerweise auch für das zweite Schnallenbauteil bzw. den Gegenriegel. Auch hier ist somit günstigerweise vorgesehen, dass das zweite Schnallenbauteil zumindest ein elastisches Rückstellelement aufweist, welches den Gegenriegel in Richtung seiner Verriegelungsstellung vorspannt. Die Rückstellelemente sind jeweils günstigerweise so ausgelegt, das sie, sobald Riegel und/oder Gegenriegel freigegeben werden, diese mittels ihrer elastischen Rückstellkräfte wieder in die jeweilige Verriegelungsstellung zurückbewegen. Die elastischen Rückstellelemente können sehr unterschiedlich ausgebildet sein. Es kann sich um Federn, insbesondere Schraubenfedern, Blattfedern oder dergleichen, aber auch um Körper aus Elastomer wie z.B. Gummiringe handeln, nur um einige Beispiele zu nennen. Die elastischen Rückstellelemente können aber auch in die Riegel und/oder die Gegenriegel direkt integriert sein, indem entsprechend elastisch ausgebildete Bereiche im jeweiligen Riegel und/oder Gegenriegel vorhanden sind oder diese jeweils vollständig elastisch ausgebildet sind. Der Riegel ist günstigerweise in oder am ersten Schnallenbauteils bewegbar, vorzugsweise schwenkbar, gelagert. Der Gegenriegel hingegen ist günstigerweise in oder an dem zweiten Schnallenbauteil, vorzugsweise einem Gehäuse des zweiten Schnallenbauteils, bewegbar, vorzugsweise verschiebbar, gelagert. Besonders bevorzugte Ausgestaltungsformen sehen vor, dass der Gegenriegel zwischen seiner Verriegelungsstellung und seiner Entriegelungsstellung hin und her verschiebbar ist, während der Riegel günstigerweise zwischen seiner Verriegelungsstellung und seiner Entriegelungsstellung hin und her verschwenkbar ist. Natürlich kann aber auch der Riegel entsprechend hin und her verschiebbar und/oder der Gegenriegel entsprechend hin und her verschwenkbar sein. Der Riegel kann z. B. ein um eine Schwenkachse schwenkbar gelagertes, in sich starres Bauteil sein. Alternativ und/oder auch zusätzlich ist es aber auch denkbar, dass der Riegel ein in sich elastisch biegbares Bauteil ist, also z. B. in Form einer Federzunge ausgebildet ist oder zumindest eine solche aufweist.

In bevorzugten Ausgestaltungsformen der Erfindung ist es vorgesehen, dass der oder die Gegenriegel sowohl mittels Auslösetrigger als auch durch Betätigung von Hand an der Schnalle von seiner bzw. ihrer Verriegelungsstellung in seine bzw. ihre Entriegelungsstellung bewegbar ist bzw. sind. Damit bei einer Betätigung des Gegenriegels von Hand direkt an der Schnalle nicht der Auslösetrigger, die Übertragungsleitung und alle anderen dazwischengeschalteten Bauteile der Schnallenanordnung mit betätigt werden müssen, sehen besonders bevorzugte Ausgestaltungsformen in diesem Zusammenhang vor, dass der oder die Gegenriegel durch Betätigung von Hand an der Schnalle und auch mittels eines Übertragungsteils, welches vom Auslösetrigger betätigbar ist, von seiner bzw. ihrer Verriegelungsstellung in seine bzw. ihre Entriegelungsstellung bewegbar ist bzw. sind, wobei das Übertragungsteil eine Freistellung für die Betätigung des Gegenriegels von Hand aufweist. Die Freistellung sorgt dafür, dass eine einzelne Schnalle von Hand betätigt werden kann, ohne die genannten zur Fernauslösung benötigten Bauteile mitbewegen zu müssen.

In der Verbindungsstellung der Schnallenbauteile sollten sowohl Riegel als auch Gegenriegel günstigerweise durch Betätigung von Hand von außen von ihrer Verriegelungsstellung in die jeweilige Entriegelungsstellung gebracht werden können. Bevorzugte Ausgestaltungsformen der Erfindung sehen hierzu vor, dass ein Gehäuse der Schnalle, vorzugsweise des zweiten Schnallenbauteils, zumindest eine, vorzugsweise gemeinsame, von außen zugängliche Eingriffsöffnung aufweist und der Riegel und/oder der Gegenriegel, vorzugsweise jeweils, zumindest eine Betätigungsfläche aufweist bzw. aufweisen, wobei die Betätigungsfläche bzw. die Betätigungsflächen in der Verb.indungsstellung der Schnallenbauteile und in der Verriegelungsstellung des Riegels und/oder des Gegenriegels von außen durch die Eingriffsöffnung von Hand betätigbar ist. Es ist dabei grundsätzlich denkbar, dass für Riegel und Gegenriegel bzw. für jeden Riegel und jeden Gegenriegel eine eigene Eingriffsöffnung vorgesehen ist. Bevorzugte Ausgestaltungsformen sehen aber gemeinsame Eingriffsöffnungen vor, durch die hindurch zumindest ein Riegel und günstigerweise zumindest ein Gegenriegel gleichzeitig von außen von Hand zugänglich bzw. betätigbar sind.

Es sind Ausgestaltungsformen der Erfindung möglich, bei denen das erste Schnallenbauteil zumindest zwei, vorzugsweise zumindest vier, Riegel aufweist, welche in zumindest zwei verschiedenen, vorzugsweise normal aufeinander stehenden, Schwenkebenen schwenkbar gelagert sind.

Grundsätzlich ist darauf hinzuweisen, dass die Schnallen der erfindungsgemäßen Schnallenanordnung jeweils zumindest zwei, aber auch mehr als zwei Schnallenbauteile haben können, welche mittels Riegel und Gegenriegel aneinander verriegelt und voneinander getrennt werden können. Bei den Schnallen handelt es sich günstigerweise um sogenannte Gurtschnallen, welche dazu dienen, verschiedene, an den verschiedenen Schnallenbauteilen befestigte Gurte miteinander zu verbinden, indem man die Schnallenbauteile miteinander verbindet. Die Schnallenbauteile können dabei jeweils beim Stand der Technik an sich bekannte Aufnahmeöffnungen zum Anbringen der Gurte aufweisen. Es kann sich dabei um Aufnahmeöffnungen handeln, die eine Verstellung des Gurts ermöglichen. Es kann sich aber auch um Aufnahmeöffnungen handeln, an denen der Gurt in einer Position fixiert wird. Dies ist bei Gurtschnallen beim Stand der Technik an sich bekannt und muss nicht weiter erläutert werden.

Als Übertragungsleitung kommen, wie schon aus der WO 2009/143464 A2 ersichtlich, verschiedene beim Stand der Technik an sich bekannte Typen von Übertragungsleitungen in Frage. Besonders bevorzugt werden im Zuge der Erfindung als Übertragungsleitungen ein oder mehrere Bowdenzüge eingesetzt. Es sind aber auch entsprechende Rohr- oder Schlauchleitungen als Übertragungsleitungen denkbar, wenn der Auslösetrigger den Gegenriegel pneumatisch oder hydraulisch bedienen soll. Als Übertragungsleitungen können auch elektrische Kabel dienen, wenn die Betätigung des Gegenriegels über einen entsprechenden elektromechanischen oder elektrostatischen Antrieb erfolgen soll. Im Falle von elektrischen Kabeln als Übertragungsleitungen können auch Magnete bzw. elektromagnetische Bauteile wie z.B. Spulenanordnungen zum Bewegen des Gegenriegels eingesetzt werden. Im Falle von pneumatischen oder hydraulischen Übertragungsleitungen ist zur Betätigung des Gegenriegels günstigerweise eine entsprechende Kolbenzylinderanordnung vorgesehen.

Grundsätzlich ist es denkbar, dass die Schnallenanordnung dazu dient, eine einzige Schnalle mittels des Auslösetriggers von einem entfernten Ort aus betätigen zu können.

Erfindungsgemäße Schnallenanordnungen können aber auch mehrere Schnallen aufweisen. Bei diesen ist günstigerweise vorgesehen, dass sie mehrere Schnallen aufweist, welche über zumindest eine, vorzugsweise jeweils eine, Übertragungsleitung, vorzugsweise in Form eines Bowdenzugs, mit dem Auslösetrigger oder einer, mit dem Auslösetrigger, vorzugsweise über eine Übertragungsleitung, verbundenen Koppeleinrichtung verbunden sind. Die Koppeleinrichtung dient dabei günstigerweise als eine Art Vervielfachungsstation, die den Auslöseimpuls des Auslösetriggers an alle mittels Übertragungsleitungen an sie angeschlossenen Schnallen überträgt.

Weist die Schnallenanordnung mehrere Schnallen auf und sollen diese gleichzeitig von einem einzigen Auslösetrigger betätigbar sein, so kann dies sehr schnell dazu führen, dass am Auslösetrigger erhebliche Kräfte aufgewendet werden müssen, um alle Schnallen zu öffnen. Um dies zu vermeiden, sehen bevorzugte Ausgestaltungsformen der Erfindung vor, dass zwischen der oder den Schnallen und dem Auslösetrigger, vorzugsweise in der Koppeleinrichtung, ein Untersetzungsgetriebe angeordnet ist und/oder wirkt. Das Untersetzungsgetriebe sorgt dabei dafür, dass sich auch bei mehreren gleichzeitig zu betätigenden Schnallen der Schnallenanordnung die am Auslösetrigger von der Bedienperson von Hand auszuübenden Kräfte in Grenzen halten.

Solche Untersetzungsgetriebe können grundsätzlich in unterschiedlichsten Arten und Weisen ausgeführt sein. Eine bevorzugte Variante sieht vor, dass das Untersetzungsgetriebe eine bezüglich einer Drehachse , vorzugsweise konzentrisch, beabstandet verlaufende und um die Drehachse drehbare Führungsbahn für ein mit dem Auslösetrigger verbundenes Zugseil aufweist. Hierdurch kann eine relativ kleine Kraft in ein großes Drehmoment umgesetzt werden, wodurch es einfacher möglich ist, mit geringem Kraftaufwand eine Vielzahl von Schnallen gleichzeitig zu betätigen.

Bevorzugte Ausgestaltungsformen der Erfindung sehen vor, dass eine Arretiereinrichtung, vorzugsweise ratschenartig, auf das Untersetzungsgetriebe einwirkt, wobei die Arretiereinrichtung in ihrer Arretierstellung das Untersetzungsgetriebe in eine Rückstellrichtung arretiert und in ihrer Freigabestellung das Untersetzungsgetriebe in der Rückstellrichtung zur Rückstellung des oder der Gegenriegel in seine bzw. ihre Verriegelungsstellung freigibt. Unter ratschenartig ist in diesem Zusammenhang ein Mechanismus zu verstehen, der wie bei Ratschen an sich bekannt, z.B. mittels entsprechender ineinander greifender federbelasteter Verzahnungen, eine Bewegung in eine Richtung zulässt und in die Gegenrichtung sperrt, so lange bis eine entsprechende Arretiereinrichtung in ihre Freigabestellung gebracht wird, sodass eine Rückstellung möglich ist. Setzt man bei erfindungsgemäßen Schnallenanordnungen mit einem entsprechenden Untersetzungsgetriebe eine solche Arretiereinrichtung ein, so kann vorgesehen sein, dass nach Betätigen des Auslösetriggers der oder die Gegenriegel erst dann von ihrer Entriegelungsstellung wieder in ihre Verriegelungsstellung zurückbewegt werden können, wenn die Arretiereinrichtung in ihre Freigabestellung gebracht und damit das Untersetzungsgetriebe freigegeben wird. Zur Rückstellung können elastische Rückstellelemente wie z.B. Federn in die Koppeleinrichtung und/oder das Untersetzungsgetriebe integriert sein. Es ist aber genau so gut möglich, dass zur Rückstellung der Gegenriegel ausschließlich elastische Rückstellelemente vorgesehen sind, welche in die Schnalle bzw. in den weiteren-Schnallenbauteil integriert sind. Diese elastischen Rückstellelemente in den Schnallen können dann direkt oder indirekt auf den Gegenriegel einwirken.

Bei erfindungsgemäßen Schnallenanordnungen werden durch Betätigen des Auslösetriggers zunächst einmal nur die Gegenriegel von ihrer Verriegelungsstellung in ihre Entriegelungsstellung gebracht. Dies bedeutet aber noch nicht, dass auch die entsprechenden Riegel der Schnalle oder der Schnallen von ihrer Verriegelungsstellung in die Entriegelungsstellung gebracht werden. Dies kann als Sicherheitsmaßnahme genutzt werden, wenn die zur Betätigung der Riegel benötigten Kräfte so hoch sind, dass jeder Riegel einzeln von Hand von seiner Verriegelungsstellung in die Entriegelungsstellung gebracht werden muss. Es gibt aber auch erfindungsgemäße Varianten, bei denen nach dem Entriegeln der Gegenriegel mittels Auslösetrigger nicht an jeder einzelnen Schnalle die jeweiligen Riegel von Hand von ihrer Verriegelungsstellung in ihre Entriegelungsstellung gebracht werden müssen. Diese Varianten sehen vor, dass der Riegel und/oder die Verriegelungsfläche zumindest eine Schrägfläche aufweist bzw. aufweisen, wobei die Schrägfläche zur Unterstützung der Bewegung des Riegels von seiner Verriegelungsstellung in seine Entriegelungsstellung bei einem Abziehen des ersten Schnallenbauteils vom weiteren Schnallenbauteil ausgebildet ist. Bei diesen Varianten ist es dann möglich, dass nicht mehr jeder Riegel einzeln von Hand geöffnet werden muss. Es reicht dann vielmehr aus, am ersten Schnallenbauteil selbst zu ziehen. Die Schrägflächen sorgen dann dafür, dass ab Überschreitung eines gewissen Kraftschwellwertes die Riegel von den Schrägflächen in ihre Entriegelungsstellungen gebracht werden, sodass die ersten Schnallenbauteile von den weiteren Schnallenbauteilen abgezogen werden können. Dies geht bevorzugt jedenfalls aber nur dann, wenn sich die jeweiligen mit den Riegeln zusammenwirkenden Gegenriegel in ihrer Entriegelungsstellung befinden.

In den Figuren sind bevorzugte Ausgestaltungsformen der Erfindung gezeigt, welche nun im Anschluss beschrieben werden. Es zeigen:
Fig. 1 bis 4 Darstellungen zu einem ersten erfindungsgemäßen Ausführungsbeispiel einer Schnallenanordnung;
Fig. 5 und 6 eine alternative Ausgestaltungsform eines Auslösetriggers, insbesondere für eine Schnallenanordnung gemäß des ersten Ausführungsbei-spiels;
Fig. 7 und 8 ein zweites gegenüber dem ersten Ausführungsbeispiel abgewandeltes Ausführungsbeispiel der Erfindung;
Fig. 9 bis 11 eine dritte Variante der Erfindung;
Fig. 12 eine vierte Variante der Erfindung;
Fig. 13 u. 14 eine alternative Ausgestaltungsform eines Auslösetriggers, insbesondere für die. Variante gemäß Fig. 12;
Fig. 15 u. 16 ein weiteres erfindungsgemäßes Ausführungsbeispiel, diesmal mit nur einer Schnalle und
Fig. 17 bis 24 verschiedene Darstellungen einer bevorzugten Ausgestaltungsform einer Schnalle, welche in den genannten erfindungsgemäßen Schnallenanordnungen zum Einsatz kommen kann.

Im ersten Ausführungsbeispiel weist die erfindungsgemäße Schnallenanordnung vier Schnallen 1 auf. Dies ist natürlich nur ein Beispiel, wie auch die nachfolgenden Varianten der Erfindung zeigen. Erfindungsgemäße Schnallenanordnungen können eine, zwei, drei, vier aber auch mehr Schnallen 1 aufweisen. Die Schnallen 1 sind mittels der Übertragungsleitungen 16 mit der Koppeleinrichtung 17 verbunden. Die Koppeleinrichtung 17 des ersten Ausführungsbeispiels steht über eine Übertragungsleitung 16 mit dem Auslösetriggergehäuse 25 und damit mit dem Auslösetrigger 15 in Verbindung.

Im ersten wie auch in allen anderen hier gezeigten Ausführungsbeispielen werden als Übertragungsleitungen 16 Bowdenzüge eingesetzt. Dies ist eine sehr betriebssichere und zuverlässige Form der Übertragungsleitung 16, aber, wie eingangs bereits erläutert, nicht die einzige Möglichkeit erfindungsgemäße Schnallenanordnungen umzusetzen. Unter einem Bowdenzug ist wie allgemein bekannt, ein bewegliches Maschinenelement zur Übertragung einer Zugkraft mittels einer flexibel verlegbaren Kombination aus einem Zugseil 21, meist aus Draht, und einer in die Verlaufsrichtung stabilen Hülle gemeint.

Im ersten wie auch in allen nachfolgend beschriebenen Ausführungsbeispielen ist ein einziger Schnallentyp verwendet. Natürlich können für erfindungsgemäße Schnallenanordnungen verwendete Schnallen 1 aber auch unterschiedlich ausgestaltet sein. Im gezeigten Beispiel weist jede Schnalle 1 ein erstes Schnallenbauteil 2 und ein weiteres Schnallenbauteil 3 auf. Diese befinden sich in den Fig. 1 bis 3, wie auch in den meisten anderen Fig. in der Verbindungsstellung, in der sie miteinander verbunden und von Riegel 4 und Gegenriegel 6 aneinander verriegelt sind. Sowohl die Riegel 4 der ersten Schnallenbauteile 2 als auch die Gegenriegel 6 der weiteren Schnallenbauteile 3 befinden sich in den Fig. 1 bis 3 in der jeweiligen Verriegelungsstellung. In diese hintergreift jeder Riegel 4 eines ersten Schnallenbauteils 2 eine entsprechende Verriegelungsfläche 5 des jeweiligen weiteren Schnallenbauteils 3. Im gezeigten Ausführungsbeispiel ist jeder Riegel 4 in seiner Verriegelungsstellung mittels einer Stützfläche 7 von einem Gegenriegel 6 arretiert. Dies ist anschaulich im Schnitt gemäß Fig. 18 dargestellt und wird weiter unten noch ausführlich erläutert.

In den gezeigten Ausführungsbeispielen weisen die weiteren Schnallenbauteile 3 jeweils ein Gehäuse 10 auf, in das das jeweilige erste Schnallenbauteil 2 eingeschoben und dort verriegelt werden kann. Um bei einer Betätigung der Schnalle von Hand Riegel 4 und Gegenriegel 6 zugänglich zu machen, weist das Gehäuse 10 je-weils eine Eingriffsöffnung 12 auf, in der die Betätigungsflächen 13 der Riegel 4 und die Betätigungsflächen 14 der Gegenriegel 6 von außen zugänglich und betätigbar sind. Um die Gegenriegel 6 von Hand an der jeweiligen Schnalle 1 von ihrer Verriegelungsstellung in ihre Entriegelungsstellung zu bringen, muss z.B. mit jeweils einem Finger auf die jeweilige Betätigungsfläche 14 gedrückt werden. Befindet sich durch entsprechendes Drücken auf die Betätigungsfläche 14 der jeweilige Gegenriegel 6 in seiner Entriegelungsstellung, so kann durch Drücken auf die entsprechende Betätigungsfläche 13 des zugeordneten Riegels.4 auch dieser von seiner Verriegelungsstellung in die Entriegelungsstellung gebracht werden. Befinden sich alle Riegel 4 und Gegenriegel 6 einer jeweiligen Schnalle 1 in ihrer Entriegelungsstellung, so kann das erste Schnallenbauteil 2 vom weiteren Schnallenbauteil 3 getrennt werden. Im gezeigten Ausführungsbeispiel wird dazu das erste, hier männliche, Schnallenbauteil 2 aus dem Gehäuse 10 des weiteren, hier weiblichen, Schnallenbauteils 3 herausgezogen. Bei dieser Betätigung von Hand können die Schnallen 1 einzeln oder nacheinander geöffnet werden.

Um gleichzeitig alle Gegenriegel 6 von ihrer Verriegelungsstellung in ihre Entriegelungsstellung zu bringen, reicht es aus, zentral am Auslösetrigger 15 zu ziehen.

Zum Verständnis des dabei ausgelösten Mechanismus wird insbesondere auf die Fig. 2 und 3 verwiesen. In Fig. 2 handelt es sich um eine Draufsicht, bei der der Deckel 30 des Koppeleinrichtungsgehäuses 36 der Koppeleinrichtung 17 abgenommen ist. In Fig. 3 ist eine Explosionsdarstellung gezeigt, bei der der Aufbau der Koppeleinrichtung 17 besonders gut einsehbar ist. Im ersten Ausführungsbeispiel sind das Auslösetriggergehäuse 25 und die Koppeleinrichtung 17, wie gesagt, voneinander getrennte Bauteile, die über einen Bowdenzug 16 miteinander in Verbindung stehen. Durch Ziehen am Auslösetrigger 15 wird das Zugseil 21 des das Auslösetriggergehäuse 25 mit der Koppeleinrichtung 17 verbindenden Bowdenzuges 16 ein Stück weit aus dem Auslösetriggergehäuse 25 herausgezogen. Am gegenüberliegenden Ende ist dieses Zugseil in einer Zugseilfixierung 43 mit einer Drehscheibe .33 des Untersetzungsgetriebes 18 verbunden bzw. daran fixiert. Die Drehscheibe 33 weist eine, vorzugsweise konzentrisch, beabstandet von der Drehachse 19 verlaufende und hier mitsamt der Drehscheibe 33 um die Drehachse 19 drehbare Führungsbahn 20 auf. Das Zugseil 21, welches mit dem Auslösetrigger 15 verbunden ist, ist auf dieser drehbaren Führungsbahn 20 geführt und in der Zugseilfixierung 43 fixiert. Durch Ziehen am Auslösetrigger 15 wird hierdurch die Drehscheibe 33 um ihre Drehachse 19 im Koppeleinrichtungsgehäuse 36 gedreht. Durch eine konzentrische Ausgestaltung der Führungsbahn 20 bezüglich der Drehachse 19 wird beim Ziehen am Auslösetrigger 15 ein konstantes Drehmoment erreicht. Durch Drehen der Führungsbahn 20 wird auch das in diesem Ausführungsbeispiel einstückig an der Drehscheibe 33 angeformte Drehscheibenzahnrad 34 um die Drehachse 19 gedreht. Dieses Drehscheibenzahnrad 34 greift in eine Zahnstange 32 eines Ausgleichswippenträgers 31 ein. Der Ausgleichswippenträger 31 ist in Fig. 4 noch einmal separat dargestellt und im Koppeleinrichtungsgehäuse 36 verschiebbar am Führungskörper 28 gelagert. Durch Ziehen am Auslösetrigger 15 wird so über die hier das Untersetzungsgetriebe 18 bildende Drehscheibe 33 im Zusammenspiel mit dem genannten Ausgleichswippenträger 31 letzterer entlang des Führungskörpers 28 verschoben. Bei dieser Bewegung nimmt der Ausgleichswippenträger 31 über die Ausgleichswippen 26 die mittels der entsprechenden Zugseilfixierungen 43 an den Ausgleichswippen 26 fixierten Zugseile 21 der zu den einzelnen Schnallen 1 führenden Bowdenzüge 16 mit. Die Ausgleichswippen 26 sind jeweils um ihre Ausgleichswippendrehpunkte 27 drehbar und gleichen durch eine Verwindung des jeweiligen Bowdenzuges 16 mögliche Abweichungen im Zugweg zwischen den einzelnen Bowdenzügen 16 aus. Die Bowdenzüge 16 übertragen die Zugbewegung auf die jeweiligen Schnallen 1. In jeder Schnalle sind die Zugseile 21 an den Übertragungsteilen 23 fixiert. Die Übertragungsteile 23 werden durch Zug am Zugseil 21 jeweils in der Weise innerhalb der Schnalle 1 verschoben, dass sie den jeweiligen Gegenriegel 6 von seiner Verriegelungsstellung in seine Entriegelungsstellung verschieben. Wie dies im Einzelnen vonstatten geht, wird weiter unten anhand der Fig. 17 bis 24 erläutert.

Im gezeigten Ausführungsbeispiel ist in das Untersetzungsgetriebe 18 ein Ratschenmechanismus integriert, welcher, solange die Arretiereinrichtung 22 in ihrer Arretierstellung ist, das Untersetzungsgetriebe 18 in seiner Rückstellrichtung arretiert. Im gezeigten Ausführungsbeispiel handelt es sich bei der Arretiereinrichtung 22 um einen, um die Arretiereinrichtungsdrehachse 37, welche am Koppeleinrichtungsgehäuse 36 fixiert ist, schwenkbaren Hebel. Die Feder 29 drückt diesen Hebel der Arretiereinrichtung 22 in seine Arretierungsstellung. Die an der Arretiereinrichtung 22 ausgebildete Verzahnung 11 greift in die Verzahnung 35 der Drehscheibe 33 ein. Der Verzahnungseingriff zwischen den Verzahnungen 11 und 35 ist so gestaltet, dass beim Ziehen am Auslösetrigger 15 die Drehscheibe 33 und damit die Führungsbahn 20 in diese Richtung mitgedreht werden kann aber in die Gegenrichtung arretiert ist. Dies hat zur Folge, dass die Gegenriegel 6 der Schnallen 1 nach vollständigem Herausziehen des Auslösetriggers 15 aus dem Auslösetriggergehäuse 25 so lange in ihrer Entriegelungsstellung bleiben, bis die Arretiereinrichtungen 22 durch Drücken auf die Betätigungsfläche 44 in ihre Freigabestellung gebracht wird, in der die Verzahnungen 11 und 35 nicht mehr im Eingriff miteinander stehen und die hier in diesem Ausführungsbeispiel direkt an den Gegenriegeln 6 angreifenden Rückstellelemente 9 den ganzen Mechanismus wieder in die Ausgangsstellung zurückbringen können, in denen sich die Gegenriegel 6 in ihrer Verriegelungsstellung befinden.

Die Fig. 5 und 6 zeigen ein alternatives Ausführungsbeispiel eines Auslösetriggers 15 für das erste Ausführungsbeispiel. Hier ist das Auslösetriggergehäuse 25 auf das Widerlager 38 reduziert. In Fig. 5 ist das Widerlager 38 vollständig dargestellt. In Fig. 6 ist die Deckplatte des Widerlagers 38 weggelassen, sodass man auf die Befestigung der Hülle des Bowdenzugs 16 sieht. Die in Fig. 5 und 6 gezeigte Alternative eines Auslösetriggers 15 ändert an der geschilderten Funktionsweise des ersten Ausführungsbeispiels nichts.

Die Fig. 7 und 8 zeigen ein zweites erfindungsgemäßes Ausführungsbeispiel, welches in weiten Zügen dem ersten Ausführungsbeispiel entspricht, sodass hier nur auf die Unterschiede eingegangen wird. Fig. 7 zeigt eine Außenansicht, in Fig. 8 ist der Deckel 30 des Koppeleinrichtungsgehäuses 36 abgenommen. Der wesentliche Unterschied zum ersten Ausführungsbeispiel besteht darin, dass auf einen Bowdenzug 16 zwischen dem Auslösetrigger 15 und der Koppeleinrichtung 17 sowie entsprechend auch auf ein Auslösetriggergehäuse 25 oder ein Widerlager 38 verzichtet wurde. In diesem zweiten Ausführungsbeispiel ist der Auslösetrigger 15 direkt an der Koppeleinrichtung 17 angeordnet. An seiner Funktionsweise und der gesamten Funktionsweise des Untersetzungsgetriebes 18 ändert dies nichts.

Die Fig. 9 bis 11 zeigen ein drittes erfindungsgemäßes Ausführungsbeispiel einer Schnallenanordnung mit nur zwei Schnallen 1. Fig. 9 zeigt wieder eine Außenansicht, Fig. 10 eine Darstellung, bei der der Deckel 30 von der Koppeleinrichtung 17 abgenommen ist. Fig. 11 zeigt eine Explosionsdarstellung des dritten Ausführungsbeispiels. Durch die Reduzierung der Zahl der Schnallen 1 reduziert sich in diesem Ausführungsbeispiel auch die Zahl der benötigten Ausgleichswippen 26. Man kommt hier mit einer einzigen Ausgleichswippe 26 aus, an der die Zugseil 21 beider Schnallen 1 in den Zugseilfixierungen 43 fixiert sind. Ansonsten entspricht die Funktionsweise ebenfalls der im ersten Ausführungsbeispiel geschilderten.

Fig. 12 zeigt beispielhaft ein viertes erfindungsgemäßes Ausführungsbeispiel mit zwei Koppeleinrichtungen 17. In Fig. 12 ist von den Koppeleinrichtungen 17 wiederum der Deckel 30 abgenommen, sodass man in das Innere der Koppeleinrichtungsgehäuse 36 hineinsehen kann. Die zur Ansteuerung von vier Schnallen 1 vorgesehene Koppeleinrichtung 17 entspricht dem ersten Ausführungsbeispiel. Die mit nur zwei Schnallen 1 in Verbindung stehende zweite Koppeleinrichtung 17 entspricht dem dritten Ausführungsbeispiel. Beide Koppeleinrichtungen 17 stehen allerdings über einen Bowdenzug 16 mit einem Auslösetriggergehäuse 25 in Verbindung. Ein Ziehen am gemeinsamen Auslösetrigger 15 betätigt gleichzeitig beide Koppeleindichtungen 17 und damit alle Schnallen 1 dieses Ausführungsbeispiels. Um hierbei eine Ausgleichsmöglichkeit zu schaffen, ist in diesem Ausführungsbeispiel an dem, im Auslösetriggergehäuse 25 längs verschiebbar gelagerten Schlitten 45 ebenfalls eine Ausgleichswippe 26 vorgesehen, welche um den Ausgleichswippendrehpunkt 27 drehbar ist.

Die Fig. 13 und 14 zeigen einen als Alternative bei dem Ausführungsbeispiel gemäß Fig. 12 verwendbaren Auslösetrigger 15, in den die Längenausgleichsfunktion für die Zugseile 21 direkt integriert ist. Es handelt sich hier um ein gemeinsames Zugseil 21, welches innerhalb eines hier zweischalig aufgebauten Auslösetriggers 15 um eine Ausgleichsbahn 39 herumgeführt ist. In Fig. 14 ist das Auslösetriggergehäuse 25 dieses Ausführungsbeispiels geöffnet dargestellt, sodass man die Ausgleichsbahn 39 sehen kann. Zur Befestigung der Hüllen bzw. Mäntel der Bowdenzüge 16 ist auch hier ein entsprechendes Widerlager 38 vorgesehen, welches in Fig. 14 ebenfalls geöffnet dargestellt ist.

Die Fig. 15 und 16 zeigen ein Ausführungsbeispiel der Erfindung, bei dem die Schnallenanordnung eine einzige Schnalle 1 aufweist. Diese ist direkt über einen entsprechenden Bowdenzug 16 mit dem entfernt angeordneten Auslösetrigger 15 verbunden. Auf diese Art und Weise können auch bei nur einer einzigen Schnalle 1 die Gegenriegel 16 durch Ziehen am Auslösetrigger 15 fernbetätigt werden. Da man beim Zug am Auslösetrigger 15 bei diesem Ausführüngsbeispiel nur gegen die Rückstellelemente 9 der Gegenriegel 6 einer einzigen Schnalle 1 anziehen muss, wurde hier auf eine Koppeleinrichtung 17 und ein entsprechendes Untersetzungsgetriebe 18 verzichtet.

Die Fig. 17 bis 24 zeigen nun noch verschiedene Darstellungen zu den Schnallen 1, wie sie in den bisher geschilderten Ausführungsbeispielen zum Einsatz kommen. Dargestellt sind jeweils nur eine einzige Schnalle 1 bzw. deren Bauteile. Fig. 17 zeigt eine Seitenansicht und die Schnittebene AA. Fig. 18 zeigt den Schnitt entlang der Schnittebene AA. Fig. 19 zeigt eine Draufsicht auf die Schnalle 1 und die Schnittebene BB. Der Schnitt entlang der Schnittebene BB ist in Fig. 20 dargestellt. In Fig. 21 ist die Schnalle 1 in einer Explosionsdarstellung dargestellt. Fig. 22 zeigt das Übertragungsteil 23. Fig. 23 zeigt ein Paar von Gegenriegeln 6. Fig. 24 zeigt das erste Schnallenbauteil 2 in einer gesonderten Darstellung.

In den Fig. 17 bis 20 befinden sich sowohl die Riegel 4 des ersten Schnallenbauteils 2 als auch die Gegenriegel 6 des weiteren Schnallenbauteils 3 jeweils in ihrer Verriegelungsstellung. Die Riegel 4 hintergreifen in dieser Verriegelungsstellung je eine Verriegelungsfläche 5 des weiteren Schnallenbauteils 3. Die Gegenriegel 6 arretieren in dieser Stellung mittels ihrer Stützflächen 7 die Riegel 4 in ihrer Verriegelungsstellung. Um die Riegel 4 in ihre Entriegelungsstellung bringen zu können, müssen in diesem Ausführungsbeispiel die Gegenriegel 6 in ihre Entriegelungsstellung gebracht werden, damit die Stützflächen 7 die Riegel 4 freigeben. Dies kann, wie bereits geschildert, per Hand geschehen, indem man, z.B. mit je einem Finger, in die Eingriffsöffnungen 12 hineinfasst und auf die Betätigungsflächen 13 und 14 von Riegel 4 und Gegenriegel 6 drückt. Durch diese Betätigung von Hand werden die Gegenriegel 6 gegen die Vorspannung ihrer hier als Schraubenfedern ausgebildeten Rückstellelemente 9 in das weitere Schnallenbauteil 3 zurückgeschoben, sodass die Stützflächen 7 die Riegel 4 freigeben. Die Riegel 4 können dann durch entsprechenden Druck auf ihre Betätigungsflächen 13 nach innen geschwenkt werden. Dabei muss gegen die als Rückstellelemente ausgeführten federnden Schenkel 8 der Riegel 4 angedrückt werden, Befinden sich sowohl Riegel 4 als auch Gegenriegel 6 in der Entriegelungsstellung, so kann das erste Schnallenbauteil 2 aus dem Gehäuse 10 des weiteren Schnallenbauteils 3 herausgezogen werden.

Um die Gegenriegel 6 nun nicht nur per Hand mittels ihrer Betätigungsflächen 14 sondern auch von der Ferne aus über den Auslösetrigger 15 und die Übertragungsleitung 16 von ihrer Verriegelungs- in ihre Entriegelungsstellung bringen zu können, ist in der Schnalle 1 ein längsverschiebbar gelagertes Übertragungsteil 23 vorgesehen. Dieses weist eine Zugseilfixierung 43 auf, in die ein Zugseil 21 einer entsprechenden Übertragungsleitung bzw. eines entsprechenden Bowdenzuges 16 eingehängt werden kann. Ein Steuerzapfen 40 des Übertragungsteils 23 greift in einen Freiraum 41 der Gegenriegel 6 ein. Dieser Freiraum 41 ist durch die Anschläge 42 begrenzt. Durch Zug am hier nicht dargestellten aber am Übertragungsteil 23 befestigten Zugseil 21 wird das Übertragungsteil 23 im Gehäuse 10 des weiteren Schnallenbauteils 3 verschoben. Sobald sein Steuerzapfen 40 mit den entsprechenden Anschlägen 42 der Gegenriegel 6 in Kontakt kommt, werden dabei die Gegenriegel 6 mitgenommen und unter Komprimierung der Rückstellelemente 9 in die Entriegelungsstellung gezogen, sodass auf diesem Wege mittels Fernauslösung die Gegenriegel 6 die Riegel 4 freigeben. Die Geometrie des Freiraums 41 und der Anschläge 42 ist so bemessen, dass bei der Betätigung der Gegenriegel 6 von Hand eine Freistellung des Übertragungsteils 23 und seines Steuerzapfens 40 gegeben ist, sodass das Übertragungsteil 23 bei einer Betätigung der Gegenriegel 6 von Hand nicht mitgenommen wird, sondern nur bei einer Fernauslösung über die Übertragungsleitung 16 in Aktion tritt.

In Fig. 24 ist besonders gut zu sehen, dass im gezeigten Ausführungsbeispiel die Riegel 4 mit Schrägflächen 24 ausgerüstet sind, mit denen sie an den Verriegelungsflächen 5 anliegen. Durch die Existenz der Schrägflächen 24 wird es, wenn sich die Gegenriegel 6 mittels Fernbedienung in ihrer Entriegelungsstellung befinden, möglich, durch entsprechend festen Zug am ersten Schnallenbauteil 2 die Riegel 4 in ihre Entriegelungsstellung zu bringen, ohne auf die.Betätigungflächen 13 drücken zu müssen. Dies dient dazu, dass man z.B. in einem Notfall, nachdem man die Gegenriegel 6 mittels Fernauslösung in ihre Entriegelungsstellung gebracht hat, die Riegel 4 der verschiedenen Schnallen 1 des Systems nicht einzeln lösen muss, sondern durch entsprechend kräftiges Ziehen an den ersten Schnallenbauteilen 2 oder damit verbundenen Gurten die Riegel 4 in ihre Entriegelungsstellung bringen kann, um so die Schnallenbauteile 2 und 3 voneinander trennen zu können. Die hierfür benötigt ten Kräfte hängen vom Winkel der Schrägflächen 24 und von den elastischen Eigenschaften der Rückstellelemente 8 der Riegel 4 ab und können so auch entsprechend eingestellt werden. Der Vollständigkeit halber sei darauf hingewiesen, dass im gezeigten Ausführungsbeispiel sowohl die Verriegelungsflächen 5 als auch die Riegel 4 entsprechende Schrägflächen zur Unterstützung der Bewegung des jeweiligen Riegels 4 von seiner Verriegelungsstellung in seine Entriegelungsstellung bei einem Abziehen des ersten Schnallenbauteils 2 vom weiteren Schnallenbauteil 3 aufweisen. Es können aber auch entsprechende Schrägflächen 24 nur am Riegel 4 oder nur an der Verriegelungsfläche 5 vorgesehen sein. Der Vollständigkeit halber wird auch noch darauf hingewiesen, dass die Rückstellelemente 8 und 9 der Riegel 4 und Gegenriegel 6 auch anders ausgebildet sein können. So kann es sich in beiden Fällen um federnde Bereiche der jeweiligen Riegel bzw. Gegenriegel oder um zusätzliche Federelemente wie z.B. die hier realisierten Rückstellelemente 9 handeln. Darüber hinaus sei aber noch darauf hingewiesen, dass sowohl Gegenriegel 6 als auch Riegel 4 sowohl eine Schwenk- als auch eine Linearbewegung auf ihrem Weg von ihrer Verriegelungsstellung in ihre Entriegelungsstellung und zurück durchführen können.

An den Schnallenbauteilen 2 und 3 sind in den Fig. sichtbare Gurtbefestigungsschlitze vorgesehen, mit denen die Schnallenbauteile an Gurten oder dergleichen befestigt werden können. Natürlich können an den Schnallenbauteilen 2 und 3 auch andere Befestigungsmittel zur Befestigung der Schnallenbauteile 2 und 3 an Gurten oder anderen Körpern vorgesehen sein. Das Gleiche gilt auch für alle anderen Bauteile der erfindungsgemäßen Schnallenanordnung. So können zum Beispiel auch an der Koppeleinrichtung 17, dem Auslösetriggergehäuse 25, den Widerlagern 38 oder auch an den Übertragungsleitungen 16 Befestigungsmittel, wie z.B. Gurtschlitze, zur Befestigung dieser Bauteile an Gurten oder anderen Körpern vorgesehen sein.

**Legende zu den Hinweisziffern:**

| | | | |
|---|---|---|---|
| 1 | Schnalle | 24 | Schrägfläche |
| 2 | erstes Schnallenbauteil | 25 | Auslösetriggergehäuse |
| 3 | weiteres Schnallenbauteil | 26 | Ausgleichswippe |
| 4 | Riegel | 27 | Ausgleichswippendrehpunkt |
| 5 | Verriegelungsfläche | 28 | Führungskörper |
| 6 | Gegenriegel | 29 | Feder |
| 7 | Stützfläche | 30 | Deckel |
| 8 | Rückstellelement | 31 | Ausgleichswippenträger |
| 9 | Rückstellelement | 32 | Zahnstange |
| 10 | Gehäuse | 33 | Drehscheibe |
| 11 | Verzahnung | 34 | Drehscheibenzahnrad |
| 12 | Eingriffsöffnung | 35 | Verzahnung |
| 13 | Betätigungsfläche | 36 | Koppeleinrichtungsgehäuse |
| 14 | Betätigungsfläche | 37 | Arretierungseinrichtungsdrehachse |
| 15 | Auslösetrigger | | |
| 16 | Übertragungsleitung | 38 | Widerlager |
| 17 | Koppeleinrichtung | 39 | Ausgleichsbahn |
| 18 | Untersetzungsgetriebe | 40 | Steuerzapfen |
| 19 | Drehachse | 41 | Freiraum |
| 20 | Führungsbahn | 42 | Anschlag |
| 21 | Zugseil | 43 | Zugseilfixierung |
| 22 | Arretiereinrichtung | 44 | Betätigungsfläche |
| 23 | Übertragungsteil | 45 | Schlitten |

## Patentansprüche

1. Schnallenanordnung mit zumindest'einer Schnalle (1) und zumindest einem Auslösetrigger (15), wobei die Schnalle ein erstes Schnallenbauteil (2) und zumindest ein weiteres Schnallenbauteil (3) aufweist und das erste Schnallenbauteil (2) zumindest einen Riegel (4) aufweist, welcher zwischen einer Verriegelungsstellung des Riegels (4) und einer Entriegelungsstellung des Riegels (4) hin und her bewegbar ist, wobei in einer Verbindungsstellung der Schnallenbauteile (2, 3) der Riegel (4) in seiner Verriegelungsstellung eine Verriegelungsfläche (5) des weiteren Schnallenbauteils (3) zur Verriegelung der beiden Schnallenbauteile (2, 3) miteinander hintergreift und der Riegel (4) zum Trennen der Schnallenbauteile (2, 3) in seine Entriegelungsstellung bewegbar ist wobei das weitere Schnallenbauteil (3) zumindest einen Gegenriegel (6) aufweist, welcher durch Betätigen des Auslösetriggers (15) von einer Verriegelungsstellung des Gegenriegels (6) in eine Entriegelungsstellung des Gegenriegels (6) bewegbar ist, **dadurch gekennzeichnet dass** der Auslösetrigger (15) mittels zumindest einer Übertragungsleitung (16), insbesondere in Form eines Bowdenzuges, mit zumindest einem der Schnallenbauteile (2, 3) verbunden ist.

2. Schnallenanordnung nach Anspruch 1, **dadurch gekennzeichnet, dass** der Gegenriegel (6) zumindest eine Stützfläche (7) aufweist und in seiner Verriegelungsstellung mit seiner Stützfläche (7) den oder zumindest einen der Riegel (4) in dessen Verriegelungsstellung arretiert.

3. Schnallenanordnung nach Anspruch 1 oder 2, **dadurch gekennzeichnet, dass** das erste Schnallenbauteil (2) zumindest ein elastisches Rückstellelement (8) aufweist, welches den Riegel (4) in Richtung seiner Verriegelungsstellung vorspannt und/oder dass das zweite Schnallenbauteil (3) zumindest ein elastisches Rückstellelement (9) aufweist, welches den Gegenriegel (6) in Richtung seiner Verriegelungsstellung vorspannt.

4. Schnallenanordnung nach einem der Ansprüche 1 bis 3, **dadurch gekennzeichnet, dass** der Riegel (4) zwischen seiner Verriegelungsstellung und seiner Entriegelungsstellung hin und her verschiebbar oder hin und her verschwenkbar ist und/oder dass der Gegenriegel (6) zwischen seiner Verriegelungsstellung und seiner Entriegelungsstellung hin und her verschiebbar oder hin und her verschwenkbar ist.

5. Schnallenanordnung nach einem der Ansprüche 1 bis 4, **dadurch gekennzeichnet, dass** ein Gehäuse (10) der Schnalle (1), vorzugsweise des zweiten Schnallenbauteils (3), zumindest eine, vorzugsweise gemeinsame, von außen zugängliche Eingriffsöffnung (12) aufweist und der Riegel (4) und/oder der Gegenriegel (6), vorzugsweise jeweils, zumindest eine Betätigungsfläche (13, 14) aufweist bzw. aufweisen, wobei die Betätigungsfläche(n) (13,14) in der Verbindungsstellung der Schnallenbauteile (2, 3) und in der Verriegelungsstellung des Riegels (4) und/oder des Gegenriegels (6) von außen durch die Eingriffsöffnung (12) von Hand betätigbar ist bzw. sind.

6. Schnallenanordnung nach einem der Ansprüche 1 bis 5, **dadurch gekennzeichnet, dass** sie mehrere Schnallen (1) aufweist, welche über zumindest eine, vorzugsweise jeweils eine, Übertragungsleitung (16), vorzugsweise in Form eines Bowdenzugs, mit dem Auslösetrigger (15) oder einer, mit dem Auslösetrigger (15), vorzugsweise über eine Übertragungsleitung (16), verbundenen Koppeleinrichtung (17) verbunden sind.

7. Schnallenanordnung nach einem der Ansprüche 1 bis 6, **dadurch gekennzeichnet, dass** zwischen der oder den Schnallen (1) und dem Auslösetrigger (15), vorzugsweise in der Koppeleinrichtung (17), ein Untersetzungsgetriebe (18) angeordnet ist und/oder wirkt.

8. Schnallenanordnung nach Anspruch 7, **dadurch gekennzeichnet, dass** das Untersetzungsgetriebe (18) eine bezüglich einer Drehachse (19), vorzugsweise konzentrisch, beabstandet verlaufende und um die Drehachse (19) drehbare Führungsbahn (20) für ein mit dem Auslösetrigger (15) verbundenes Zugseil (21) aufweist und/oder dass eine Arretiereinrichtung (22), vorzugsweise ratschenartig, auf das Untersetzungsgetriebe (18) einwirkt, wobei die Arretiereinrichtung (22) in ihrer Arretierstellung das Untersetzungsgetriebe (18) in einer Rückstellrichtung arretiert und in ihrer Freigabestellung das Untersetzungsgetriebe (18) in der Rückstellrichtung zur Rückstellung des oder der Gegenriegel (6) in seine bzw. ihre Verriegelungsstellung freigibt.

9. Schnallenanordnung nach einem der Ansprüche 1 bis 8, **dadurch gekennzeichnet, dass** der oder die Gegenriegel (6) durch Betätigung von Hand an der Schnalle (1) und auch mittels eines Übertragungsteils (23), welches vom Auslösetrigger (15) betätigbar ist, von seiner bzw. ihrer Verriegelungsstellung in seine bzw. ihre Entriegelungsstellung bewegbar ist bzw. sind, wobei das Übertragungsteil (23) eine Freistellung für die Betätigung des Gegenriegels (6) von Hand aufweist.

10. Schnallenanordnung nach einem der Ansprüche 1 bis 9, **dadurch gekennzeichnet, dass** der Riegel (4) und/oder die Verriegelungsfläche (5) zumindest eine Schrägfläche (24) aufweist bzw. aufweisen, wobei die Schrägfläche (24) zur Unterstützung der Bewegung des Riegels (4) von seiner Verriegelungsstellung in seine Entriegelungsstellung bei einem Abziehen des ersten Schnallenbauteils (2) vom weiteren Schnallenbauteil (3) ausgebildet ist.

## Claims

1. Buckle assembly comprising at least one buckle (1) and at least one release trigger (15), wherein the buckle has a first buckle component (2) and at least one further buckle component (3), and the first buckle component (2) has at least one locking bar (4) which is movable back and forth between a locking position of the locking bar (4) and an unlocking position of the locking bar (4), wherein, in a connecting position of the buckle components (2, 3), the locking bar (4), in the locking position thereof, engages behind a locking surface (5) of the further buckle component (3) in order to lock the two buckle components (2, 3) to each other, and, in order to separate the buckle components (2, 3), the locking bar (4) is movable into the unlocking position thereof, wherein the further buckle component (3) has at least one counter locking bar (6) which is movable from a locking position of the counter locking bar (6) into an unlocking position of the counter locking bar (6) by actuation of the release trigger (15), **characterised in that** the release trigger (15) is connected by at least one transmission line (16), in particular in the form of a Bowden cable, to at least one of the buckle components (2, 3).

2. Buckle assembly according to claim 1, **characterised in that** the counter locking bar (6) has at least one supporting surface (7) and, in the locking position thereof, the supporting surface (7) blocks the locking bar (4) or at least one of the locking bars (4) in the locking position thereof.

3. Buckle assembly according to claim 1 or 2, **characterised in that** the first buckle component (2) has at least one elastic restoring element (8) which prestresses the locking bar (4) in a direction of the locking position thereof and/or **in that** the second buckle component (3) has at least one elastic restoring element (9) which prestresses the counter locking bar (6) in a direction of the locking position thereof.

4. Buckle assembly according to one of claims 1 to 3, **characterised in that** the locking bar (4) is displaceable back and forth or is pivotable back and forth between the locking position thereof and the unlocking position thereof and/or **in that** the counter locking bar (6) is displaceable back and forth or is pivotable back and forth between the locking position thereof and the unlocking position thereof.

5. Buckle assembly according to one of claims 1 to 4, **characterised in that** a housing (10) of the buckle (1), preferably of the second buckle component (3), has at least one, preferably common, engagement opening (12) which is accessible from the outside, and the locking bar (4) and/or the counter locking bar (6), preferably in each case, has or have at least one actuating surface (13, 14), wherein the actuating surface (13, 14) or actuating surfaces (13, 14) is or are manually actuable from the outside through the engagement opening (12) in the connecting position of the buckle components (2, 3) and in the locking position of the locking bar (4) and/or of the counter locking bar (6).

6. Buckle assembly according to one of claims 1 to 5, **characterised in that** it has a plurality of buckles (1) which are connected via at least one, preferably in each case one, transmission line (16), preferably in the form of a Bowden cable, to the release trigger (15) or to a coupling device (17) connected to the release trigger (15), preferably via a transmission line (16).

7. Buckle assembly according to one of claims 1 to 6, **characterised in that** a step-down gearing (18) is arranged and/or acts between the buckle (1) or the buckles (1) and the release trigger (15), preferably in the coupling device (17).

8. Buckle assembly according to claim 7, **characterised in that** the step-down gearing (18) has a guide path (20) which runs spaced apart, preferably concentrically, with respect to an axis of rotation (19) and is rotatable about the axis of rotation (19) and is intended for a tension cable (21) which is connected to the release trigger (15) and/or **in that** a blocking device (22) acts, preferably in the manner of a ratchet, on the step-down gearing (18), wherein the blocking device (22), in a blocking position thereof, blocks the step-down gearing (18) in a restoring direction and, in a release position thereof, releases the step-down gearing (18) in the restoring direction in order to restore the counter locking bar (6) or the counter locking bars (6) into the locking position thereof.

9. Buckle assembly according to one of claims 1 to 8, **characterised in that** the counter locking bar (6) or the counter locking bars (6) is or are movable from the locking position thereof into the unlocking position thereof by manual actuation on the buckle (1) and also by means of a transmission part (23) which is actuable by the release trigger (15), wherein the transmission part (23) has a clearance for the manual actuation of the counter locking bar (6).

10. Buckle assembly according to one of claims 1 to 9, **characterised in that** the locking bar (4) and/or the locking surface (5) has or have at least one oblique surface (24), wherein the oblique surface (24) is designed for assisting the movement of the locking bar (4) from the locking position thereof into the unlocking position thereof when the first buckle component (2) is pulled off from the further buckle component (3).

## Revendications

1. Système de boucles comprenant au moins une boucle (1) et au moins un déclencheur (15), la boucle comprenant un premier élément de boucle (2) et au moins un autre élément de boucle (3) et le premier élément de boucle (2) comprenant au moins un verrou (4) qui est mobile en va-et-vient entre une position de verrouillage de ce verrou (4) et une position de déverrouillage de celui-ci, système dans lequel, dans une position de liaison des éléments de boucle (2, 3) le verrou (4) vient en prise dans sa position de verrouillage à l'arrière d'une surface de verrouillage (5) de l'autre élément de boucle (3) pour permettre le verrouillage des deux éléments de boucle (2, 3) l'un avec l'autre, et le verrou (4) est mobile dans sa position de déverrouillage, pour permettre de séparer les éléments de boucle (2, 3) l'autre élément de boucle (3) comprenant au moins un verrou antagoniste (6) pouvant être déplacé par actionnement du déclencheur (15) d'une position de verrouillage du verrou antagoniste (6) dans une position de déverrouillage de ce verrou antagoniste (6),
**caractérisé en ce que**
le déclencheur (15) est relié au moyen d'au moins un câble de transmission (16), en particulier réalisé sous la forme d'un câble Bowden avec au moins l'un des éléments de boucle (2, 3).

2. Système de boucles conforme à la revendication 1,
**caractérisé en ce que**
le verrou antagoniste (6) comprend au moins une surface d'appui (7) et bloque, dans sa position de verrouillage, par cette surface d'appui (7) le ou au moins l'un des verrou(s) (4) dans sa ou leur position de verrouillage.

3. Système de boucles conforme à la revendication 1 ou 2,
**caractérisé en ce que**
le premier élément de boucle (2) comprend au moins un élément de rappel élastique (8) qui précontraint le verrou (4) dans la direction de sa position de verrouillage, et/ou le second élément de boucle (3) comprend au moins un élément de rappel élastique (9) qui précontraint le verrou antagoniste (6) en direction de sa position de verrouillage.

4. Système de boucles conforme à l'une des revendications 1 à 3,
**caractérisé en ce que**
le verrou (4) peut coulisser en va et vient ou pivoter en va et vient entre sa position de verrouillage et sa position de déverrouillage, et/ou le verrou antagoniste (6) peut coulisser en va et vient ou pivoter en va et vient entre sa position de verrouillage et sa position de déverrouillage.

5. Système de boucles conforme à l'une des revendications 1 à 4,
**caractérisé en ce que**
le boîtier (10) de la boucle (1), de préférence du second élément de couple (3) comprend au moins une ouverture de mise en prise (12) de préférence combinée accessible de l'extérieur et le verrou (4) et/ou le verrou antagoniste (6) comprend(comprennent) de préférence chacun au moins une surface d'actionnement (13, 14), la ou les surface(s) d'actionnement (13, 14) pouvant être actionnée(s) manuellement de l'extérieur par l'ouverture de mise en prise (12) dans la position de liaison des éléments de boucle (2, 3) et dans la position de verrouillage du verrou (4) et/ou du verrou antagoniste (6).

6. Système de boucles conforme à l'une des revendications 1 à 5,
**caractérisé en ce qu'**
il comporte plusieurs boucles (1) qui sont reliées par l'intermédiaire d'au moins une de préférence respectivement un câble de transmission (16) de préférence réalisé sous la forme d'un câble Bowden, avec le déclencheur (15) ou avec un dispositif de couplage (17) relié au déclencheur (15) de préférence par l'intermédiaire d'un câble de transmission (16).

7. Système de boucles conforme à l'une des revendications 1 à 6,
**caractérisé en ce que**
entre la ou les boucle(s) (1) et le déclencheur (15), de préférence dans le dispositif de couplage (17) est monté et/ou agit un démultiplicateur (18).

8. Système de boucles conforme à la revendication 7,
**caractérisé en ce que**
le démultiplicateur (18) comprend une glissière de guidage d'un câble de traction (21) relié au déclencheur (15), s'étendant à distance et de préférence concentriquement par rapport à un axe de rotation (19) et mobile en rotation autour de cet axe de rotation (19) et/ou un dispositif d'arrêt (22) agit de préférence à la manière d'un cliquet sur le démultiplicateur (18), ce dispositif d'arrêt (22) bloquant le démultiplicateur (18) dans une direction de rappel dans sa position d'arrêt, et libérant dans sa position de libération le démultiplicateur (18) dans la direction de rappel pour rappeler le ou les verrou(s) antagoniste(s) (6) dans sa ou leur position de verrouillage.

9. Système de boucles conforme à l'une des revendications 1 à 8,
**caractérisé en ce que**
le verrou ou les verrous antagoniste(s) (6) peut(peuvent) être déplacé(s) de sa ou leur position de verrouillage dans sa ou leur position de verrouillage par actionnement manuel de la boucle (1) et également au moyen d'une pièce de transmission (23) qui peut être actionnée par le déclencheur (15), la pièce de transmission (23) ayant une position de libération pour permettre l'actionnement manuel du verrou antagoniste (6).

10. Système de boucle conforme à l'une des revendications 1 à 9,
**caractérisé en ce que**
le verrou (4) et/ou la surface de verrouillage (5) comporte(nt) au moins une surface en biais (24), cette surface en biais (24) étant réalisée pour assister le déplacement du verrou (4) de sa position de verrouillage dans sa position de déverrouillage lors d'un retrait du premier élément de boucle (2) de l'autre élément de boucle (3).
